# FASCICULE DE BREVET EUROPEEN

(11) **EP 0 035 621 B1**
(45) Date de publication et mention de la délivrance du brevet: **22.12.1982**
(21) Numéro de dépôt: 80401872.9
(22) Date de dépôt: 26.12.1980
(51) Int. Cl.: G10G 7/02

(54) **Appareil pour l'identification et l'indication de notes émises au moyen d'un instrument de musique**
Gerät zur Identifikation und Anzeige von Noten, die durch ein Musikinstrument erzeugt werden
Apparatus for the identification and indication of notes generated by a musical instrument

(30) Priorité: 27.12.1979 FR 7931768; 19.05.1980 FR 8011130
(43) Date de publication de la demande: 16.09.1981
(73) Titulaire: Roses, Henri, F-21000 Dijon (FR)
(72) Inventeur: Roses, Henri, F-21000 Dijon (FR)
(74) Mandataire: Joly, Jean-Jacques

## Description

La présente invention concerne un appareil indicateur de notes émises au moyen d'un instrument.

Par instrument, on entend ici tout instrument de musique à cordes ou à vent, la voix humaine, ou encore tout dispositif produisant une émission sonore.

On sait que des instruments et en particulier les instruments à cordes, nécessitent des réglages fréquents à la suite de variations de température ou d'hygrométrie, ou en raison de l'hystérésis des efforts de tension. Le réglage ne peut être fait qu'en comparant le son émis à une note étalon (diapason) ou, plus simplement en écoutant le son. Or ceci, suppose une expérience considérable et une «oreille» particulièrement habile.

Différents appareils ont déjà été proposés pour accorder des instruments de musique en mesurant la fréquence des sons émis au moyen de ces instruments.

Un tel appareil est décrit dans la demande de brevet allemand DE 1547594. Cet appareil connu comporte une unité de calcul pour effectuer la différence entre une valeur numérique représentative de la fréquence de la note à contrôler et une valeur numérique de référence sélectionnée dans une mémoire en forme de matrice de diodes par action sur un clavier à touches. La différence calculée est affichée, ainsi que son signe. Avec un tel appareil, il est donc nécessaire d'intervenir manuellement pour sélectionner une nouvelle valeur de référence à chaque fois qu'une note doit être contrôlée. Ceci rend l'usage de l'appareil malaisée.

Un autre appareil connu est décrit dans la demande de brevet allemand DE 2716910. Avec cet appareil, la fréquence de la note à contrôler est mesurée et affichée sous forme numérique, par comptage du nombre d'oscillations pendant une période de référence d'environ une seconde. Une telle période de référence est relativement longue. De plus, l'affichage du résultat sous forme d'une valeur numérique oblige à effectuer une conversion mentale note-fréquence ou fréquence-note.

La présente invention a pour but de fournir un appareil qui permette, rapidement et sans nécessiter de manoeuvres, d'afficher en clair n'importe quelle note produite au moyen d'un instrument ou, plus précisément, d'afficher en clair la note exacte la plus proche du son produit par l'instrument avec une indication relative à la situation du son produit par rapport à la note affichée.

La présente invention a aussi pour objet de fournir un appareil qui soit utilisable par des musiciens débutants ou même confirmés pour contrôler le réglage de leur instrument ou encore pour contrôler la justesse des notes qu'ils produisent avec cet instrument.

La présente invention a encore pour objet de fournir un appareil qui soit relativement peu coûteux, qui n'offre aucune dificulté d'utilisation, et auquel il soit possible d'adjoindre, à très peu de frais, des fonctions supplémentaires utiles pour l'apprentissage de l'usage d'un instrument de musique.

Ces buts sont atteints au moyen d'un appareil tel que défini dans la revendication 1.

L'utilisation d'un microprocesseur avec une mémoire constituant une table des notes dans laquelle sont enregistrées toutes les notes identifiables permet d'obtenir un affichage en clair de la note à identifier, et ce rapidement et sans ma- nceuvre particulière.

Avantageusement, le dispositif de calcul comporte des moyens pour évaluer la différence entre la fréquence calculée du son à identifier et la fréquence de la note la plus proche lue dans la table et élaborer une information de précision en fonction de cette différence, et les moyens d'affichage sont agencés pour recevoir ladite information de précision et l'afficher.

Cette information de précision est par exemple affichée sous forme d'un signe +, -, ou 0 selon le signe et la valeur absolue de la différence entre la fréquence calculée et la fréquence de la note affichée.

Selon une particularité de l'appareil conforme à l'invention, il comporte des moyens de sélection de temps et de mesures reliés au dispositif de calcul, ce dernier comprend des moyens pour compter des impulsions fournies par une base de temps et pour fournir un signal de déclenchement à la fin de chaque temps et de chaque mesure sélectionnés, et des moyens indicateurs sont connectés au dispositif de calcul pour indiquer les temps et les mesures en réponse aux signaux de déclenchement.

Profitant des ressources du microprocesseur et de ses circuits associés, on confère ainsi à l'appareil une fonction supplémentaire de métronome.

Les moyens indicateurs peuvent consister en des indicateurs lumineux de couleurs différentes pour les temps et les mesures, ou en des indicateurs sonores de tonalités différentes pour les temps et les mesures. Dans ce dernier cas, les sons produits sont avantageusement des notes de la gamme, ce qui offre une possibilité d'auto- test en faisant fonctionner simultanément les indicateurs sonores et les moyens d'affichage de la note produite par ces indicateurs.

Selon une autre particularité de l'appareil conforme à l'invention, le dispositif de calcul comprend une table des accords dans laquelle sont enregistrées des informations représentant des combinaisons prédéterminées de plusieurs notes.

On confère ainsi une autre fonction supplémentaire à l'appareil en mémorisant des gammes, arpèges et accords utiles pour l'apprentissage du solfège, des tonalités, des intervalles et de l'harmonie.

D'autres particularités et avantages de l'appareil conforme à l'invention ressortiront à la lecture de la description faite ci-après, à titre indicatif mais non limitatif, en référence aux dessins joints sur lesquels:
- la fig. 1 est un schéma général d'un mode de réalisation de l'appareil selon l'invention,
- la fig. 2 est un schéma plus détaillé du circuit d'entrée de l'appareil de la fig. 1, et
- les fig. 3 à 5 sont des organigrammes relatifs à différentes opérations réalisées au moyen du microprocesseur de l'appareil de la fig. 1.

Les sons à identifier sont transformés au moyen d'un microphone 15, en signaux électriques appliqués à un circuit d'entrée 10 comportant un amplificateur 11, un détecteur d'énergie 12 et un circuit de filtrage 13. Le signal de sortie du circuit de filtrage est appliqué à un dispositif de calcul 20.

Le dispositif de calcul 20 comprend un microprocesseur 21, des mémoires 22 à accès direct ou RAM, des mémoires mortes 23, ou ROM, un circuit 24 d'interface d'entrée, un circuit 25 d'interface de sortie et reçoit des impulsions d'une base de temps ou horloge 26.

A chaque période de fonctionnement du microprocesseur (par exemple 200 ms), la fréquence du signal de sortie du détecteur est calculée et est transférée dans une mémoire RAM du dispositif de calcul. Ensuite, la note de fréquence la plus proche de celle qui a été calculée est recherchée dans une 23a des mémoires mortes 23 qui contient sous forme de table des notes l'ensemble des notes identifiables par l'appareil dans les différents octaves. Le dispositif de calcul élabore aussi la quantité e = Δf/fₙ, Δf étant la différence entre la fréquence calculée et celle de la note trouvée et commande l'affichage de cette note ainsi qu'un signe +, - ou 0 selon que ε>εₒ>0,ε<ε'ₒ<0,ou ε'ₒ≤ε≤εₒ.
Les quantités sₒ et s'ₒ sont des valeurs de seuil de précision prédéterminées. Par exemple, on choi- sitsₒ= 1%ets'ₒ=-1%.

Cet affichage est réalisé sur un dispositif d'affichage 27 relié au circuit d'interface de sortie 25 du dispositif de calcul. Le dispositif 27 est par exemple constitué par un dispositif d'affichage alphanumérique à cristaux liquides.

L'appareil représenté sur la fig. 1 comporte en outre des roues codeuses 30 et 31 destinées respectivement à la sélection de temps et de mesures et reliées au dispositif de calcul par l'intermédiaire du circuit d'interface d'entrée 24. Un diviseur de fréquence 32 reçoit les impulsions d'horloge de la base de temps 26 et est également connecté au dispositif de calcul 20.

Les roues codeuses 30 et 31 sont, par exemple, respectivement au nombre de trois et de deux, chacune numérotée de 0 à 9. A titre indicatif, les intervalles de temps peuvent être gradués linéai- rement de 40 à 208, la graduation 60 correspondant à 1 seconde, tandis que chaque mesure peut contenir jusqu'à 32 temps. Les intervalles de temps et le nombre de temps par mesure sont sélectionnés manuellement par action sur les roues codeuses.

Les impulsions SI fournies par le diviseur de fréquence 32 qui ont par exemple une période de 1/300e de s, sont comptées au moyen du dispositif de calcul 20, qui produit un signal ST, à chaque fois que la valeur sélectionnée d'un intervalle de temps est atteinte et un signal SM, à chaque fois que la valeur sélectionnée d'une mesure est atteinte.

Les signaux ST et SM sont reçus par des moyens indicateurs 33 afin de marquer les temps et les mesures sélectionnés. Ces moyens indicateurs comportent des amplificateurs 34,35 qui reçoivent respectivement les signaux ST et SM et les amplifient. Ces signaux amplifiés sont appliqués, d'une part, à des indicateurs lumineux respectifs 36, 37 de couleurs différentes et, d'autre part, à des indicateurs sonores respectifs 38, 39 de tonalités différentes. Des moyens interrupteurs (non représentés) sont prévus pour mettre en service les indicateurs lumineux, les indicateurs sonores, ou les deux.

En réponse à chaque signal ST et SM, les indicateurs lumineux produisent un éclat lumineux bref et les indicateurs sonores produisent un son de durée brève. On confère ainsi à l'appareil une fonction de métronome, ou générateur de rythmes.

Lorsque l'appareil est utilisé avec sa fonction «affichage de note», les temps et les mesures sont indiqués par des éclats lumineux seuls.

De préférence, les sons produits par les indicateurs sonores sont des notes précises de la gamme, mais différentes. Ainsi, le bon fonctionnement de l'appareil peut être vérifié par une procédure d'auto-test en mettant en service simultanément les fonctions «affichage de note» et «métronome», sans autre émission de sons.

On notera encore que grâce aux ressources du microprocesseur, la sélection des valeurs des temps et des mesures pourra être effectuée de façon automatique, par exemple par programmation de rythmes ayant des séquences variées.

On notera encore que des combinaisons prédéterminées de notes peuvent être enregistrées dans une table des accords 23b, comprise dans les mémoires mortes ou vives du dispositif de calcul, chaque combinaison constituant un accord dont la connaissance est indispensable pour l'apprentissage de l'harmonie.

L'appareil comporte alors avantageusement la possibilité d'exécution d'un programme particulier de vérification d'accords.

Le programme de vérification d'accords comprend une phase qui consiste à déterminer et enregistrer les notes successives d'un accord exécuté par un musicien et à rechercher si l'accord ainsi identifié figure dans la table des accords 23b. L'affichage sur le dispositif 27 de l'accord identifié est réalisé si cet accord figure parmi ceux préenregistrés dans la table 23b. Sinon, l'affichage par exemple du mot «FAUTE» est commandé.

Le programme de vérification d'accords peut encore s'inscrire dans un programme plus général de séquence d'accords, permettant de contrôler l'exécution d'accords successifs suivant une séquence prédéterminée.

La structure et différentes fonctions de l'appareil ont été décrites ci-dessus de façon générale. Des modes de réalisation de certaines parties de cet appareil et des programmes d'exécution des différentes fonctions seront maintenant décrits de façon plus détaillée.

La fig. 2 représente un mode de réalisation du circuit d'entrée 10.

Les signaux produits par le microphone 15 sont amplifiés au moyen d'un amplificateur 11 à contrôle automatique de gain pour obtenir des signaux amplifiés d'amplitude constante. Ceci permet de compenser l'affaiblissement dans le temps de son produits par un instrument de musique tel que, par exemple, le piano.

Un circuit 14 d'élimination d'impulsions brèves est branché en sortie de l'amplificateur 11, le circuit 14 comprenant par exemple un condensateur connecté entre la sortie de l'amplificateur et une borne à potentiel de référence (masse).

La sortie du circuit 14 est reliée, d'une part, au circuit détecteur d'énergie 12, et, d'autre part, au circuit de filtrage 13.

Le circuit 12 comporte un intégrateur 12a pour intégrer le signal reçu amplifié. Le niveau du signal en sortie de l'intégrateur 12a est comparé à une valeur de seuil prédéterminée, au moyen d'un circuit 12b par exemple une bascule ou un comparateur, qui produit un signal DE lorsque ce seuil est franchi. Comme on le verra plus loin, le signal DE autorise le fonctionnement du dispositif de calcul 20 pour identifier la note reçue par le circuit d'entrée 10.

Le circuit de filtrage 13 est destiné à éliminer les harmoniques de la fréquence de la note reçue. A cet effet, il comporte des filtres passe-bas 13a, 13b, 13c, 13d, 13e dont les fréquences de coupures sont les fréquences limites supérieures des octaves successives, dans le domaine audible - c'est-à-dire, respectivement environ 78, 156, 311, 622, 1244 et 2488 Hz. D'autres filtres pourront être ajoutés pour les octaves supérieures.

Les sorties des filtres 13a à 13e sont connectées, d'une part, à des détecteurs de seuil respectifs 16a à 16e et, d'autre part, à des entrées de signal de portes ET analogiques respectives 17a à 17e. Un circuit logique 18 a des entrées reliées respectivement aux sorties des détecteurs de seuil 16a à 16e, et des sorties reliées respectivement à des entrées de commande des portes 17a à 17e.

Chaque détecteur de seuil 16a à 16e a par exemple une structure analogue à celle du détec- teurd'énergie DE. Lorsque le signal en sortie d'un filtre excède le seuil du détecteur correspondant, celui-ci produit un signal de niveau logique haut (« 1») à l'entrée correspondante du circuit logique 17. Celui-ci sélectionne la porte ET qui correspond au filtre passe-bas de fréquence de coupure la plus basse à travers lequel passe un signal de niveau suffisant. Ainsi, les harmoniques de la note reçue se trouvant dans les octaves supérieures sont éliminés.

A cet effet, le circuit logique 18 comprend des portes NON-ET 18a à 18e à deux entrées. La porte 18a a une entrée au niveau logique 0 et son autre entrée reliée à la sortie du détecteur 16a. La porte 18b a ses entrées reliées aux détecteurs 16a et 16b et ainsi de suite jusqu'à la porte 18e dont les entrées sont reliées aux détecteurs 16d et 16e.

Les sorties des portes ET 17a et 17e sont réunies par une porte analogique OU 19. Le signal de sortie de la porte 19 constitue le signal d'entrée SE pour le dispositif de calcul 20.

La fig. 3 montre l'organisation générale du logiciel utilisé pour la mise en oeuvre du dispositif de calcul, les différents programmes utilisés étant enregistrés dans des mémoires de programmes faisant partie des mémoires mortes 23.

Après la phase classique d'initialisation du système, l'un au moins parmi les programmes suivants est mis en oeuvre:
- programme «métronome» pour l'indication de temps et mesures prédéterminées,
- programme «détermination et affichage des notes simples»,
- programme «recherche et affichage des accords» pour rechercher si un accord joué figure dans la table des accords.

On notera que les programmes «métronome» et «détermination et affichage des notes simples» peuvent être mis en oeuvre simultanément. En outre, le programme «recherche et affichage des accords» comprend l'essentiel du programme «détermination et affichage des notes simples».

On se référera maintenant à l'organigramme de la fig. 4. Pour le programme «détermination et affichage des notes simples», les opérations suivantes sont effectuées:
- test de présence de DE: il s'agit de vérifier la présence du signal DE indiquant qu'un niveau suffisant d'énergie est reçu
- si DE est reçu, la fréquence fᵢ du signal SE converti sous forme numérique par le circuit d'interface 24 est mesurée; à cet effet, le nombre ni de passage à zéro du signal SE est calculé pendant une période donnée, par exemple 200 ms; chaque passage à zéro est détecté par un changement de signe de signal SE et la période de 200 ms est déterminée par comptage du nombre nécessaire d'impulsions de la base de temps; la valeur ni mesurée est mémorisée;
- le calcul des paramètres d'entrée à la table des notes est effectué en fonction de la valeur ni mémorisée; la table des notes est organisée par octave et l'accès à cette table se fait par niveau d'octave, si la note se trouve suffisamment nettement à l'intérieur d'un octave, ou entre deux milieux d'octaves si la note se trouve à la limite de deux octaves; la procédure de calcul des paramètres d'entrée et d'accès à la table des notes est la suivante. On détermine d'abord quelle est l'octave concernée. Pour cela, la valeur mesurée de la fréquence f_{;} est divisée par un nombre prédéterminé constant K. La partie entière du résultat de la division constitue l'adresse d'une première table où l'on lit l'adresse d'entrée e_{;} de la partie de la table des notes à explorer. Avant d'effectuer l'exploration de la table des notes, on vérifie toutefois que le nombre correspondant à la fréquence fᵢ divisée par K n'est pas trop proche de la limite entre deux octaves. Si une différence d'au moins 9% est trouvée entre ce nombre et les limites d'octave, l'exploration
- dans la table des notes est effectuée à partir de l'adresse eᵢ correspondant au début de l'octave concernée (exploration du premier type). Si une différence inférieure ou égale à 9% est trouvée, l'exploration dans la table des notes est effectuée à partir d'une adresse eᵢ - k correspondant au milieu de l'octave immédiatement inférieure (exploration du second type). L'exploration dans la table des notes est terminée lorsqu'a été déterminée la note Ni pour laquelle l'écart entre la fréquence exacte de cette note et la fréquence mesurée est minimal;
- la note Ni est lue et mémorisée et la précision εᵢ = (fᵢ-fNᵢ)/fN; est calculée, fNᵢ étant la fréquence exacte de la note Nᵢ; la quantité εᵢ est comparée à des valeurs prédéterminées positives et négatives εₒ et ε'ₒ (par exemple +1% et -1%) et l'on mémorise εᵢ = 1, 0 ou -1 selon que
   εᵢ>εₒ>0,-εₒ≤εᵢ ≤εₒouεᵢ<-εₒ<0;
- la note Ni est affichée sur le dispositif d'affichage 17 accompagnée du signe +, 0 ou - selon que εᵢ=1,0 ou-1;
- ensuite, il y a retour en attente d'une nouvelle détection d'énergie à moins qu'une recherche d'accords soit demandée; cette dernière condition est vérifiée en contrôlant la valeur du signal RA, valeur commandée par exemple par actionnement d'une touche de l'appareil lorsque l'exécution du programme «recherche et affichage d'accords» est demandée.

On suppose que les accords enregistrés dans la table des accords sont des combinaisons de deux ou trois notes, la table des accords étant organisée en un groupe d'accords de deux notes et un groupe d'accords de trois notes.

Le programme «recherche et affichage d'accords» comporte les étapes suivantes:
- attente d'une note;
- lorsqu'une première note N, est identifiée, et qu'il a été vérifié que l'on doit rechercher un accord, cette première note est enregistrée et le contenu d'un registre [NNI] (nombre de notes identifiées) est placé à 1, ce registre étant initialement mis à zéro;
- on examine ensuite si un accord peut être recherché par examen du contenu du registre NNI;
- le contenu du registre NNI étant égal à 1, on retourne en attente d'une autre note;
- lorsqu'une seconde note N₂ est identifiée, elle est enregistrée et le contenu du registre [NNI] est incrémenté d'une unité (NNI = 2);
- il y a alors possibilité de rechercher un accord dans la table des accords;
- la recherche dans la table des accords est effectuée en comparant successivement chaque accord de deux notes de cette table avec le couple Ni-N₂, du fait de la vérification NNI = 2;
- si l'accord N₁-N₂ est trouvé dans la table 23b, le registre [NNI] est remis à zéro et l'accord est affiché sur le dispositif d'affichage 27;
- si l'accord N₁-N₂ n'est pas trouvé, la recherche est poursuivie parmi les accords de trois notes figurant dans la table; si aucun de ces accords ne comporte N₁-N₂ comme deux premières notes, le registre [NNI] est remis à zéro et le mot «FAUTE» est affiché sur le dispositif 27; par contre, si un des accords de la table commence par les notes N₁-N₂, on retourne en attente d'une troisième note;
- lorsqu'une troisième note N₃ est trouvée, elle est enregistrée et le contenu du registre [NNI] est incrémenté d'une unité (NNI = 3);
- la recherche dans la table des accords est effectuée dans le groupe des accords de trois notes seulement, du fait de la vérification NNI = 3;
- si l'accord Ni-N₂-N₃ est trouvé, le registre [NNI] est remis à zéro et l'accord est affiché sur le dispositif d'affichage 27 (dont la capacité est, bien entendu, choisie suffisante à cet effet);
- si l'accord Ni-N2-N3 n'est pas trouvé, le registre [NNI] est remis à zéro et le mot «FAUTE» est affiché sur le dispositif d'affichage 27.

Comme déjà indiqué plus haut, on peut compléter ce programme en vérifiant, non seulement que chaque accord joué figure dans la table des accords mais, de plus, que les accords sont joués dans un ordre prédéterminé, conformément à une séquence enregistrée.

On a encore représenté sur la fig. 4 les différentes opérations du programme métronome. Ce programme est par exemple mis en oeuvre en réponse à l'actionnement d'une touche particulière fermant un interrupteur interposé entre la base de temps 26 et le diviseur de fréquence 32. Le signal produit par le diviseur de fréquence 32 constitue un signal d'interruption qui déclenche la réalisation des opérations suivantes:
- incrémentation d'une unité du contenu [RI] d'un registre RI: [RI] + 1 - [RI];
- lecture de la valeur T affichée par les roues codeuses 30 et convertie en nombre de périodes du signal d'interruption SI;
- comparaison du contenu [RI] du registre RI avec la valeur T;
- si [RI] < T, retour au programme interrompu;
- si [RI] = T, incrémentation d'une unité du contenu [RT] d'un registre de temps RT: [RT] + 1 - [RT]
- remise à zéro du registre RI = [RI] - 0;
- lecture de la valeur M affichée par les roues codeuses 31;
- comparaison du contenu [RT] du registre RT avec la valeur M;
- si [RT] < M, production d'un signal de sortie de déclenchement ST et retour au programme interrompu;
- si [RT] = M, production d'un signal de sortie de déclenchement SM, remise à zéro du registre RT jRTj -- 0, et retour au programme interrompu.

Bien entendu, différentes modifications et adjonctions pourront être apportées au mode de réalisation décrit ci-avant de l'appareil selon l'invention.

Ainsi, le calcul de la fréquence fᵢ pourra être effectué en comptant le nombre d'impulsions de la base de temps pendant un nombre déterminé de périodes du signal SE, chaque période étant par exemple l'intervalle entre deux passages par zéro dans le même sens successifs.

En outre, dans le cas de la mesure de sons relativement longs, on pourra introduire une opération de lissage de la mesure de fréquence et une opération de lissage de l'identification de la note.

L'opération de lissage de fréquence s'insère dans l'organigramme de recherche et d'affichage des notes simples, avant le calcul des paramètres d'entrée dans la table des notes (calcul de f_{;/}K). On sait que les musiciens partagent une octave en 12 intervalles de demi-tons, chaque demi-ton ayant 1,05946 fois la fréquence du demi-ton inférieur précédent, c'est-à-dire une fréquence environ 6% plus élevée. On utilise alors le procédé de lisssage suivant: fᵢ étant la fréquence qui vient d'être mesurée, on «lisse» la fréquence en lui donnant la valeur en désignant par fᵢₙ₋₁ la fréquence lissée précédemment déterminée. En d'autres termes, on prend en compte une nouvelle valeur f, si elle diffère de la valeur précédente de plus de 3%, sinon on effectue la moyenne arithmétique entre cette nouvelle valeur et la valeur précédente.

L'opération de lisssage de note s'insère avant l'affichage de la note et de sa précision. Cette opération consiste à effectuer un test majoritaire sur la précision dans la mesure où la note reste la même trois fois successives. Le test majoritaire consiste à afficher - si la précision - est déterminée au moins deux fois sur trois, à afficher +, si la précision + est déterminée au moins deux fois sur trois, et à afficher 0 si l'on a déterminé trois fois la précision 0 ou une fois chaque précision +, - et 0. Dans le cas où pour une mesure d'un son, on n'obtient pas trois fois successives la même note, il peut être convenu d'afficher le mot «FAUTE».

## Revendications

1. Appareil identificateur et indicateur de notes émises au moyen d'un instrument, ledit appareil comportant un amplificateur (11) pour amplifier un signal représentant un son à identifier, un circuit de filtrage (13) connecté en sortie de l'amplificateur, une mémoire (23) dans laquelle sont enregistrées des informations représentant les notes de musique, un dispositif de calcul (20) connecté à la mémoire (23) et à la sortie du circuit de filtrage (13) pour élaborer une grandeur représentative de la fréquence du son à identifier, et des moyens d'affichage (27) connectés au dispositif de calcul pour afficher une information représentative de la fréquence calculée, caractérisé en ce que le dispositif de calcul comporte un microprocesseur 21) et des mémoires (23a, 23b) connectées au microprocesseur et comprenant ladite mémoire de notes (23a); et en ce qu'un détecteur d'énergie (12) est prévu pour, tant que l'énergie du son à identifier dépasse un certain seuil, autoriser le fonctionnement du dispositif de calcul pour l'identification et l'affichage d'une ou plusieurs notes successives, la lecture d'une information dans ladite mémoire étant commandée uniquement en fonction de la valeur mesurée de la fréquence du son à identifier, et l'information lue dans ladite mémoire étant transmise aux moyens d'affichage (27) pour afficher continuellement sous forme alphanumérique la note la plus proche du son à identifier et l'octave dans lequel se situe ce son.

2. Appareil selon la revendication 1, caractérisé en ce que le dispositif de calcul comporte des moyens pour évaluer la différence entre la fréquence du son à identifier et la fréquence de la note la plus proche lue dans la mémoire et élaborer une information de précision en fonction de cette différence, et les moyens d'affichage sont agencés pour recevoir ladite information de précision et l'afficher.

3. Appareil selon la revendication 2, caractérisé en ce que ladite information de précision est affichée sous forme d'un parmi plusieurs signes indiquant que la différence entre la fréquence calculée et la fréquence de la note affichée est, respectivement, positive et de valeur absolue supérieure à un seuil donné, ou négative et de valeur absolue supérieure à un seuil donné, ou de valeur absolue inférieure à un seuil donné.

4. Appareil selon l'une quelconque des revendications 1 à 3, caractérisé en ce que le circuit de filtrage comporte: un ensemble de filtres passe-bas recevant le signal représentant le son à identifier, des détecteurs de seuil branchés aux sorties des filtres, des portes ayant chacune une entrée de signal connectée à la sortie d'un filtre respectif et une entrée de commande, et un circuit de sélection ayant des entrées reliées aux sorties des détecteurs de seuil et des sorties connectées respectivement aux entrées de commande des portes, pour déterminer le filtre passe-bas de fréquence de coupure la plus basse à travers lequel passe une partie au moins du signal reçu, et pour bloquer les portes connectées aux filtres dont la fréquence de coupure est supérieure à celle du filtre déterminé.

5. Appareil selon l'une quelconque des revendications 1 à 4, caractérisé en ce que le détecteur d'énergie comporte un intégrateur branché en sortie de l'amplificateur.

6. Appareil selon l'une quelconque des revendications 1 à 5, caractérisé en ce qu'il comporte des moyens de sélection de temps et de mesures reliés au dispositif de calcul, en ce que le dispositif de calcul comprend des moyens pour compter des impulsions fournies par une base de temps et pour fournir un signal de déclenchement à la fin de chaque temps et de chaque mesure sélectionnés, et en ce que des moyens indicateurs sont connectés au dispositif de calcul pour indiquer les temps et les mesures en réponse aux signaux de déclenchement de manière à réaliser un métronome ou un générateur de rythmes.

7. Appareil selon la revendication 6, caractérisé en ce que les moyens indicateurs comportent des indicateurs lumineux de couleurs différentes pour les temps et les mesures.

8. Appareil selon la revendication 6, caractérisé en ce que les moyens indicateurs comportent des indicateurs sonores de tonalités différentes pour les temps et les mesures.

9. Appareil selon la revendication 8, caractérisé en ce que les sons produits par les indicateurs sonores sont des notes de la gamme.

10. Appareil selon l'une quelconque des revendications 1 à 9, caractérisé en ce que le dispositif de calcul comprend une table des accords dans laquelle sont enregistrées des informations représentant des combinaisons prédéterminées de plusieurs notes.

11. Appareil selon la revendication 10, caractérisé en ce que le dispositif de calcul comporte des moyens pour enregistrer plusieurs notes identifiées successivement, et pour comparer les notes ainsi enregistrées avec les combinaisons figurant dans la table des accords de manière à commander l'affichage d'une indication relative au résultat de cette comparaison.

## Patentansprüche

1. Vorrichtung zur Erkennung und Anzeige von mittels eines Instrumentes erzeugten Noten, mit einem Verstärker (11) zur Verstärkung eines einen zu identifizierenden Ton darstellenden Signals, einem mit dem Ausgang des Verstärkers verbundenen Filterkreis (13), einem Speicher (23), in dem die Musiknoten darstellende Informationen gespeichert sind, einem mit dem Speicher (23) und dem Ausgang des Filterkreises (13) verbundenen Rechner (20) zur Erstellung einer die Frequenz des zu identifizierenden Tones darstellenden Grösse und mit dem Rechner verbundenen Anzeigeeinrichtungen (27) zur Anzeige einer die errechnete Frequenz darstellenden Information, dadurch gekennzeichnet, dass der Rechner einen Mikroprozessor (21) und mit dem Mikroprozessor verbundene und den Notenspeieher (23a) aufweisende Speicher (23a, 23b) umfasst, und dass ein Energiedetektor (12) vorgesehen ist, welcher, wenn die Energie des zu identifizierenden Tones einen bestimmten Schwellenwert überschreitet, den Rechner zur Erkennung und Anzeige einer oder mehrerer aufeinanderfolgender Noten in Gang setzt, wobei das Lesen einer Information im Speicher allein in Abhängigkeit vom gemessenen Wert der Frequenz des zu identifizierenden Tones gesteuert wird und die im Speicher gelesene Information zur kontinuierlichen Anzeige der dem zu identifizierenden Ton am nächsten kommenden Note und der Oktave, in welcher sich dieser Ton befindet, in alphanumerischer Form an die Anzeigeeinrichtungen (27) übertragen wird.

2. Vorrichtung nach Anspruch 1, dadurch gekennzeichent, dass der Rechner Einrichtungen zur Ermittlung der Differenz zwischen der Frequenz des zu identifizierenden Tones und der Frequenz der im Speicher als nächstliegende gelesene Note und zur Ausarbeitung einer dieser Differenz entsprechenden Präzisionsinformation umfasst, und dass die Anzeigeeinrichtungen zum Empfang und zur Anzeige der Präzisionsinformation angeordnet sind.

3. Vorrichtung nach Anspruch 2, dadurch gekennzeichnet, dass die Präzisionsinformation in Form eines von mehreren Zeichen angezeigt wird, welche Zeichen anzeigen, dass die Differenz zwischen der berechneten Frequenz und der Frequenz der angezeigten Note positiv und von einem höheren absoluten Wert als ein gegebener Schwellenwert oder negativ und von einem höheren absoluten Wert als ein gegebener Schwellenwert oder von einem niedrigeren absoluten Wert als ein gegebener Schwellenwert ist.

4. Vorrichtung nach einem der Ansprüche 1 bis 3, dadurch gekennzeichnet, dass der Filterkreis folgendes umfasst: eine Gruppe von Tiefpassfiltern, die das den zu identifizierenden Ton darstellende Signal empfangen, an den Ausgängen der Filter abzweigende Schwellenwertdetektoren, Gatter mit jeweils einem mit dem Ausgang des entsprechenden Filters verbundenen Signaleingang und einem Steuereingang, und einem Selektionskreis mit mit den Ausgängen der Schwellenwertdetektoren verbundenen Eingängen und mit den Steuereingängen der Gatter verbundenen Ausgängen zur Feststellung des Tiefpassfilters der niedrigsten Grenzfrequenz, durch welchen zumindest ein Teil des empfangenen Signals durchläuft, und zur Blockierung der Gatter, die mit Filtern verbunden sind, deren Grenzfrequenz höher ist als jene des festgestellten Filters.

5. Vorrichtung nach einem der Ansprüche 1 bis 4, dadurch gekennzeichnet, dass der Energiedetektor einen am Ausgang des Verstärkers abzweigenden Integrator umfasst.

6. Vorrichtung nach einem der Ansprüche 1 bis 5, dadurch gekennzeichnet, dass sie mit dem Rechner verbundene Zeit- und Massselektoren aufweist, dass der Rechner Einrichtungen zur Berechnung von von einer Zeitbasis gegebenen Impulsen und zur Abgabe eines Triggersignals am Ende jeder gewählten Zeit und jedes gewählten Masses umfasst, und dass die Indikatoren zur Anzeige der Zeiten und Masse als Antwort auf die Triggersignale mit dem Rechner verbunden sind, so dass ein Metronom oder Taktgeber realisiert wird.

7. Vorrichtung nach Anspruch 6, dadurch gekennzeichnet, dass die Indikatoren Leuchtindikatoren von verschiedenen Farben für die Zeiten und Masse umfassen.

8. Vorrichtung nach Anspruch 6, dadurch gekennzeichnet, dass die Indikatoren Tonindikatoren von verschiedenen Tonalitäten für die Zeiten und Masse umfassen.

9. Vorrichtung nach Anspruch 8, dadurch gekennzeichnet, dass die von den Tonindikatoren erzeugten Töne Noten derTonleiter sind.

10. Vorrichtung nach einem der Ansprüche 1 bis 9, dadurch gekennzeichnet, dass der Rechner eine Akkordtabelle aufweist, in welcher vorbestimmte Kombinationen von mehrere Noten darstellenden Informationen registriert sind.

11. Vorrichtung nach Anspruch 10, dadurch gekennzeichnet, dass der Rechner Einrichtungen zur Registrierung von mehreren nacheinander identifizierten Noten und zum Vergleich der so registrierten Noten mit den in der Akkordtabelle aufscheinenden Kombinationen aufweist, so dass die Anzeige einer Erkennung bezüglich des Ergebnisses dieses Vergleichs gesteuert wird.

## Claims

1. Identification and indicator apparatus for notes produced by means of an instrument, said apparatus comprising an amplifier (11) for amplifying a signal representing a sound to be identified, a filtering circuit (13) connected to the output of the amplifier, a memory (23) in which are recorded items of information representing the music notes, a calculation device (20) connected to the memory (23) and to the output of the filtering circuit (13) to work out a value representative of the frequency of the sound to be identified, and display means (27) for displaying information representative of the calculated frequency, characterized in that the calculation device comprises a microprocessor (21) and memories (23a, 23b) connected to the microprocessor and comprising said note memory (23b); and in that a detector of energy (12) is provided so as to authorize the operation of the calculation device to identify and display one or more successive notes, and this as long as the energy of the sound to be identified exceeds a certain threshold, the reading of one item of information in said memory being controlled solely in relation to the measured value of the frequency of the sound to be identified, and the information read in said memory being transmitted to the display means (27) to display continuously in alphanumerical form the note closest to the sound to be identified and the octave in which said sound is situated.

2. Apparatus according to claim 1, characterized in that the calculation device comprises means for estimating the difference between the frequency of the sound to be identified and the frequency of the closest note read in the memory and for working out an information of accuracy depending on that difference, and this display means are arranged so as to receive said information of accuracy and to display it.

3. Apparatus according to claim 2, characterized in that said information of accuracy is displayed in the form of one amongst several signs indicating that the difference between the calculated frequency and the frequency of the displayed note is respectively, positive and of absolute value greater than a given threshold, or negative and of absolute value greater than a given threshold, or of absolute value less than a given threshold.

4. Apparatus according to any one of claims 1 to 3, characterized in that the filtering circuit comprises: a set of low-pass filters receiving the signal representing the sound to be identified, threshold gates connected to the output of the filters, gates having each a signal input connected to the output of a respective filter and a control input, and a selection circuit with inputs connected to the outputs of the threshold detectors and outputs connected respectively to the control inputs of the gates, to determine the low-pass filter with the lowest cut-off frequency through which passes at least part of the received signal, and to close the gates connected to the filters whose cut-off frequency is higher than that of the determined filter.

5. Apparatus according to any one of claims 1 to 4, characterized in that the energy detector comprises an integrator connected to the output of the amplifier.

6. Apparatus according to any one of claims 1 to 5, characterized in that it comprises means for selecting times and measures, connected to the calculation device, in that the calculation device comprises means for counting pulses supplied by a time base and for supplying a triggering signal at the end of each time and each measure selected, and in that indicator means are connected to the calculation device to indicate the times and measures in response to the triggering signals so as to constitute a metronome or rhythm generator.

7. Apparatus according to claim 6, characterized in that the indicator means comprise light indicators of different colors for the times and the measures.

8. Apparatus according to claim 6, characterized in that the indicator means comprise sound indicators of different tones for the itmes and the measures.

9. Apparatus according to claim 8, characterized in that the sounds produced by the sound indicators are notes from the scale.

10. Apparatus according to any one of claims 1 to 9, characterized in that the calculation device comprises a chord table in which are recorded information representing predetermined combinations of several notes.

11. Apparatus according to claim 10, characterized in that the calculation device comprises means for recording several notes identified successively, and for comparing the notes so recorded with the combinations appearing in the chord table so as to control the display of an indication relative to the result of such a comparison.
